# EUROPÄISCHE PATENTANMELDUNG

(11) **EP 1 729 015 A1**
(43) Veröffentlichungstag der Anmeldung: **06.12.2006**
(21) Anmeldenummer: 05011977.5
(22) Anmeldetag: 03.06.2005
(51) Int. Cl.: F15B 15/22

(54) **Fluidgerät, insbesondere fluidbetätigter Antrieb**

(71) Anmelder: FESTO AG & Co, 73734 Esslingen (DE)
(72) Erfinder: Hokenmaier, Mark, Dipl.-Ing.(FH), 73035 Göppingen (DE)
(74) Vertreter: Abel, Martin

(57) **Zusammenfassung**

Es wird ein Fluidgerät vorgeschlagen, das Dämpfungsmittel (16) zum abbremsen der Bewegung seines Arbeitskolbens (3) aufweist. Die Dämpfungsmittel (16) enthalten einen durch eine Rückstellkraft in Richtung zum Arbeitskolben (3) vorgespannten Stößel (18), der von einem Abströmkanal (12b) durchsetzt ist. Wenn der Arbeitskolben (3) bei seiner Hubbewegung (43) auf den Stößel (18) auftrifft, verschließt er die stirnseitig an dem Stößel (18) vorgesehene Abströmöffnung (27) des Abströmkanals (18). Bei der anschließenden Weiterbewegung wird der Stößel (18) zurückgeschoben, wobei der sich in der zugeordneten Arbeitskammer (5) aufbauende Gegendruck zu einer Verlangsamung des Arbeitskolbens (3) beiträgt.

## Beschreibung

Die Erfindung betrifft ein Fluidgerät, insbesondere einen fluidbetätigten Antrieb, mit einem Gehäuse, das einen linear verschiebbaren Arbeitskolben enthält, der zusammen mit mindestens einer axial gegenüberliegenden gehäuseseitigen Abschlusswand eine Arbeitskammer begrenzt, in die ein die Abschlusswand durchsetzender Abströmkanal mit einer dem Arbeitskolben axial zugewandten Abströmöffnung einmündet, wobei der Arbeitskolben bei sich an die Abschlusswand annähernder Hubbewegung vor Erreichen seiner Hubendlage die Abströmöffnung abdeckt und bei seiner Weiterbewegung in einer darauffolgenden Dämpfungsphase auf Grund des sich in der Arbeitskammer aufbauenden Gegendruckes abgebremst wird.

Ein als fluidbetätigter Antrieb ausgebildetes Fluidgerät dieser Art ist aus der DE 39 20 293 C2 bekannt. Das Fluidgerät ist mit Mitteln ausgestattet, die eine Endlagendämpfung des Kolbens bewirken. Bei einer Verlagerung des Kolbens in Richtung einer Abschlusswand wird Fluid aus der sich im Volumen verringernden Arbeitskammer durch einen gehäusefesten Abströmkanal hindurch ausgeschoben. Vor dem Erreichen der Hubendlage deckt der Kolben die zugeordnete Abströmöffnung ab, sodass das verdrängte Druckmedium nurmehr gedrosselt über einen Bypasskanal abströmen kann. Auf Grund der reduzierten Strömungsrate baut sich in der Arbeitskammer ein Gegendruck auf, der eine Verlangsamung der Kolbenbewegung hervorruft, sodass der Kolben mit stark reduzierter Bewegungsenergie in der Hubendlage angelangt.

Nach dem gleichen Funktionsprinzip arbeitende Arbeitszylinder gehen auch aus der EP 1 447 571 A1 und der DE 101 58 123 A1 hervor.

In den vorgenannten Fällen wird die Abströmöffnung während der Dämpfungsphase durch ein am Arbeitskolben federelastisch aufgehängtes Abdeckelement verschlossen. Die federelastische Aufhängung ermöglicht dem Arbeitskolben eine Relativbewegung bezüglich des von ihm getragenen Abdeckelementes, wenn dieses durch Anlage an der Abschlusswand an seiner Weiterbewegung gehindert ist. Nachteilig bei dieser Bauweise ist der komplexe Aufbau des Arbeitskolbens und die bedingt durch die Abdeckmittel im Vergleich zu einem konventionellen Kolben erhöhte zu bewegende Masse. Außerdem können bei der Kolbenbewegung, insbesondere bei hohen Beschleunigungen Schwingungen in dem bewegten System hervorgerufen werden, die die Funktionsfähigkeit beeinträchtigen und insbesondere einen nicht reproduzierbaren Beginn der Dämpfungsphase hervorrufen können.

Es ist die Aufgabe der vorliegenden Erfindung, ein Fluidgerät der eingangs genannten Art zu schaffen, das bei einfachem Aufbau eine zuverlässige Dämpfungsfunktion gewährleistet.

Zur Lösung dieser Aufgabe ist vorgesehen, dass sich die Abströmöffnung an der Stirnseite eines von dem Abströmkanal durchsetzten Stößel befindet, der dem Arbeitskolben in der Arbeitskammer ausgehend von der Abschlusswand entgegenragt und der in der Dämpfungsphase entgegen einer ihn in Richtung des Arbeitskolbens beaufschlagenden Rückstellkraft relativ zur Abschlusswand zurückgeschoben wird.

Da somit am Arbeitskolben auf ein federelastisch aufgehängtes Abdeckelement verzichtet werden kann, vereinfacht sich der Kolbenaufbau beträchtlich. Das sich während der Dämpfungsphase bewegende Element ist nun ein am Gehäuse gelagerter Stößel, der außerhalb der Dämpfungsphase nicht mit dem Kolben mitbewegt wird, sodass die Schwingungsneigung erheblich reduziert und die Präzision des Dämpfungsvorganges erhöht ist. Der Beginn der Dämpfungsphase ist dadurch charakterisiert, dass der ankommende Arbeitskolben die Abströmöffnung verschließt, sodass sich in der Arbeitskammer ein die Kolbengeschwindigkeit reduzierender Gegendruck aufbauen kann. Entsprechend dem jeweils im Detail gewählten Dämpfungsprinzip wird der Stößel allein durch die Schubkraft des Arbeitskolbens oder unterstützt durch den sich in der Arbeitskammer aufbauenden Gegendruck zurückgeschoben, bis der Arbeitskolben seine gewünschte Hubendlage erreicht hat.

Bei dem Fluidgerät handelt es sich insbesondere um einen fluidbetätigten Antrieb, beispielsweise einen Pneumatikzylinder. Eine Realisierung als Stoßdämpfer wäre allerdings ebenfalls möglich. Zwar beschreibt die EP 0 318 671 B1 bereits einen pneumatischen Stoßdämpfer, bei dem der sich bewegende Arbeitskolben mit einem gehäuseseitig gelagerten Stößel kooperiert. Dieser Stößel fungiert allerdings nur als Ventilglied zur Entlüftung der Arbeitskammer und enthält auch keinen Abströmkanal.

Vorteilhafte Weiterbildungen der Erfindung gehen aus den Unteransprüchen hervor.

Die auf den Stößel einwirkende Rückstellkraft wird zweckmäßigerweise von einer Federeinrichtung geliefert, die den Stößel außerhalb der Dämpfungsphase in eine durch das Zusammenwirken mit gehäusefesten Anschlagmitteln definierte Grundstellung vorspannt. Auf diese Weise ist der Beginn der Dämpfungsphase durch den Kontakt zwischen Stößel und gehäuseseitigen Anschlagmitteln fest vorgegeben, was eine reproduzierbare Betriebsweise begünstigt. Die Federeinrichtung könnte beispielsweise eine Druckluftfeder sein. Besonders empfehlenswert ist allerdings eine vorgespannte mechanische Federeinrichtung, beispielsweise in Gestalt mindestens einer Druckfeder. Durch deren Vorspannung wird erreicht, dass sich eine etwaige Relaxation nur auf die Federkraft auswirkt, nicht jedoch auf die Grundstellung des Stößels, sodass anders als bei den nicht vorgespannten Federeinrichtungen des Standes der Technik ein stets konstanter Beginn der Dämpfungsphase vorgegeben werden kann.

Bei einer möglichen Bauform ist ein den stößelseitigen Abströmkanalabschnitt umgehender, mit einer Drosselstelle ausgestatteter Bypasskanal vorhanden, durch den das aus der Arbeitskammer verdrängte Druckmedium während der Dämpfungsphase verlangsamt abströmt. In einem solchen Fall bleibt die Abströmöffnung von Beginn der Dämpfungsphase an durch den stirnseitig am Stößel anliegenden Kolben verschlossen. Handelt es sich um eine Drosselstelle mit einstellbarer Drosselungsintensität, beispielsweise gebildet durch eine verstellbare Drosselschraube, kann die gewünschte Dämpfungscharakteristik anwendungsspezifisch variabel vorgegeben werden.

Der Bypasskanal kann ein vom Stößel unabhängiger gesonderter Kanal sein, der in der Abschlusswand des Gehäuses verläuft. Alternativ besteht auch die Möglichkeit, als Bypasskanal einen spaltartigen Zwischenraum zwischen dem Außenumfang des Stößels und einer von diesem durchsetzten Trennwand vorzusehen. Letzteres ermöglicht sehr einfach eine wegabhängige Variation der Dämpfungsintensität, indem man die Außenkontur des Stößels so gestaltet, dass der Querschnitt des spaltartigen Zwischenraumes in Abhängigkeit von der Axialposition des Stößels variiert. Es kann insbesondere ein sich beim Zurückschieben des Stößels allmählich verringernder Querschnitt vorgesehen sein, mit den Bedürfnissen entsprechend beispielsweise linearer oder progressiver Kennlinie.

Bei einer besonders vorteilhaften Ausgestaltung der Dämpfungsmaßnahmen befindet sich an dem beweglichen Stößel mindestens eine während der Dämpfungsphase von dem in der Arbeitskammer herrschenden Fluiddruck entgegengesetzt zur Wirkungsrichtung der Rückstellkraft beaufschlagte Fluidbeaufschlagungsfläche. Diese Konfiguration kann insbesondere zum Erhalt einer druckgeregelten Dämpfung eingesetzt werden. Dabei wirkt auf den Stößel eine der Rückstellkraft entgegengesetzte Stellkraft, die auf Grund des zunehmend größer werdenden Gegendruckes in der Arbeitskammer zunehmend ansteigt, bis sie letztlich so groß ist, dass der Stößel von dem sich weiter in Richtung der Hubendlage bewegenden Arbeitskolben vorübergehend abhebt und eine kurzzeitige Druckentlastung durch den Abströmkanal hindurch stattfinden kann. Durch eine entsprechende Abstimmung der Größe der Fluidbeaufschlagungsfläche und der Höhe der Rückstellkraft kann der während der Dämpfungsphase in der Arbeitskammer herrschende Gegendruck auf ein vorbestimmtes Niveau eingeregelt werden. Bei einer solchen Bauform bietet der Abströmkanal zweckmäßigerweise die einzige Abströmmöglichkeit für das in der Arbeitskammer eingeschlossene Druckmedium. Auf einen zusätzlichen Bypasskanal mit Drosselstelle wird zweckmäßigerweise verzichtet.

Der Stößel verfügt zweckmäßigerweise über einen im Querschnitt vergrößerten Stößelkolben zur Definition der Fluidbeaufschlagungsfläche. Dabei kann der Stößelkolben ganz oder teilweise von einer ringförmigen Dichtung gebildet sein. Diese kann gleichzeitig als Rückschlagventilglied fungieren, um den Strömungsquerschnitt zu vergrößern, wenn durch eine entgegengesetzte Fluidströmung eine Umkehrung der Kolbenbewegung hervorgerufen werden soll.

Nachfolgend wird die Erfindung anhand der beiliegenden Zeichnung näher erläutert. In dieser zeigen:
- Figur 1: ein als fluidbetätigter Antrieb ausgebildetes Fluidgerät der erfindungsgemäßen Art in einer bevorzugten Bauform in einer Vorderansicht mit Blickrichtung gemäß Pfeil I aus Figur 2,
- Figur 2: das Fluidgerät aus Figur 1 im Längsschnitt gemäß Schnittlinie gemäß II-II,
- Figur 3: den in Figur 2 umrahmten Ausschnitt III in einer vergrößerten Darstellung, wobei strichpunktiert die Kolbenstellung zu Beginn der Dämpfungsphase angedeutet ist,
- Figur 4: einen vergrößerten Ausschnitt des Fluidgerätes im Bereich des Stößels im Querschnitt gemäß Schnittlinie IV-IV aus Figur 3,
- Figur 5: den in Figur 3 gezeigten Geräteausschnitt bei in der Hubendlage angelangtem Arbeitskolben, und
- Figur 6: einen der Darstellung der Figur 3 entsprechenden Ausschnitt eines mit modifizierten Dämpfungsmaßnahmen ausgestatteten Fluidgerätes.

Bei den beispielhaft beschriebenen Fluidgeräten handelt es sich um fluidbetätige Antriebe in Gestalt von Linearantrieben. Das erfinderische Konzept wäre allerdings auch bei Drehantrieben einsetzbar. Bevorzugt handelt es sich um Pneumatikantriebe, wenngleich auch ein Betrieb mit hydraulischen Medien möglich wäre.

Das Fluidgerät besitzt ein Gehäuse 1, das einen länglichen Innenraum 2 begrenzt, in dem ein Arbeitskolben 3 linear verschiebbar angeordnet ist. Der Arbeitskolben 3 ist mit einer ringförmigen Dichtungsanordnung 4 ausgestattet, die unter Abdichtung gleitverschieblich an der peripheren Umfangsfläche des Innenraumes 2 anliegt, sodass letzterer unter Abdichtung in eine erste und zweite Arbeitskammer 5, 6 unterteilt ist.

Die periphere Begrenzung des Innenraumes 2 übernimmt ein Rohrabschnitt 7 des Gehäuses 1. An dessen beiden Stirnseiten ist jeweils eine erste bzw. zweite Abschlusswand 8, 9 angeordnet, die die jeweils zugeordnete erste bzw. zweite Arbeitskammer 5, 6 auf der dem Arbeitskolben 3 entgegengesetzten Axialseite abschließt.

Jede Arbeitskammer 5, 6 kommuniziert mit einem die Wandung des Gehäuses 1 durchsetzenden ersten bzw. zweiten Steuerkanal 12, 13, der andernends zur Außenfläche des Gehäuses 1 ausmündet und über den fluidisches Druckmedium nach Wahl eingespeist oder abgeführt werden kann, um den Arbeitskolben 3 in der einen oder anderen Richtung zu verlagern. Die Bewegung des Arbeitskolbens 3 lässt sich außerhalb des Gehäuses 1 an einem mit dem Arbeitskolben 3 bewegungsgekoppelten Abtriebsteil 14 abgreifen, das beim Ausführungsbeispiel eine an dem Arbeitskolben 3 befestigte Kolbenstange ist, die die erste Abschlusswand 8 unter Abdichtung und gleitverschieblich geführt durchsetzt.

Der Arbeitskolben 3 lässt sich zwischen zwei Hubendlagen bewegen, in denen er an der ihm zugewandten axialen Innenfläche der jeweils zugeordneten Abschlusswand 8, 9 anliegt. Die erste Hubendlage, bei der der Arbeitskolben 3 an der zweiten Abschlusswand 9 anliegt, geht aus Figur 2 hervor. Die entgegengesetzte zweite Hubendlage ist in Figur 5 illustriert.

Der Antrieb ist mit Dämpfungsmitteln 16 ausgestattet, die eine Endlagendämpfung hervorrufen, wenn der Arbeitskolben 3 in die zweite Hubendlage fährt. Diese Dämpfungsmittel 16 sind der ersten Abschlusswand 8 zugeordnet und mit dem ersten Steuerkanal 12 kombiniert. Für die entgegengesetzte Hubbewegung des Arbeitskolbens 3 ist beim Ausführungsbeispiel keine fluidische Endlagendämpfung vorgesehen und enthält die zweite Abschlusswand 9 demzufolge keine vergleichbaren Dämpfungsmittel. Allerdings wäre eine entsprechende Ausstattung ohne weiteres möglich, wobei die Ausgestaltung dann derjenigen der Dämpfungsmittel 16 entsprechen würde, sodass auf eine gesonderte Beschreibung an dieser Stelle verzichtet werden kann.

Wie schon erwähnt, vereinigen die beiden Steuerkanäle 12, 13 in sich jeweils die Funktion eines die Einspeisung von Druckmedium in die zugeordnete Arbeitskammer 5, 6 ermöglichenden Zuströmkanals 12a bzw. 13a und eines das Abströmen des vom sich bewegenden Arbeitskolben 3 verdrängten Druckmediums ermöglichenden Abströmkanals 12b, 13b. Da für die Endlagendämpfung die Funktionalität als Abströmkanal besonders wichtig ist, erfolgt die Beschreibung der Dämpfungsmittel 16 zunächst vor allem aus der Sicht der Funktionalität eines Abströmkanals 12b.

Die der ersten Arbeitskammer 5 zugewandte erste Abschlusswand 8 enthält in Verlängerung der ersten Arbeitskammer 5 und seitlich versetzt zu der Kolbenstange 14 eine sich axial erstreckende Aufnahmekammer 17. In ihr befindet sich der rückseitige Endabschnitt eines Stößels 18, der axial in die erste Arbeitskammer 5 vorsteht und dabei dem Arbeitskolben 3 entgegenragt. Der Stößel 18 ist relativ zu der ersten Abschlusswand 8 in einer zur Bewegungsrichtung des Arbeitskolbens 3 parallelen Bewegungsrichtung linear hin und her verstellbar. Die Kolbenbewegung 22 und die Stößelbewegung 23 ist jeweils durch einen Doppelpfeil verdeutlicht.

Die Aufnahmekammer 17 ist von der benachbarten ersten Arbeitskammer 5 durch eine als einstückiger Bestandteil der ersten Abschlusswand 8 ausgebildete Trennwand 24 abgeteilt, die eine Durchbrechung 25 aufweist, die von dem Stößel 8 gleitverschieblich durchsetzt ist. Die Durchbrechung 25 erstreckt sich entlang wenigstens eines Teilumfanges des Stößels 18 und kann auf diese Weise eine Verschiebeführung bewirken.

Der Abströmkanal 12b besitzt einen den Stößel 18 bevorzugt koaxial über seine gesamte Länge durchsetzenden stößelseitigen Abströmkanalabschnitt 26. Dieser mündet an der dem Arbeitskolben 3 zugewandten vorderen Stirnseite des Stößels 18 mit einer Abströmöffnung 27 in die erste Arbeitskammer 5 aus. Rückseitig kommuniziert der stößelseitige Abströmkanalabschnitt 26 mit einem Bereich der Aufnahmekammer 17, der mit einem weiterführenden gehäuseseitigen Abströmkanalabschnitt 28 in ständiger Verbindung steht, der mit einer Drucksenke verbindbar ist, beispielsweise mit der atmosphärischen Umgebung oder mit einem Tank. Beim Ausführungsbeispiel mündet der gehäuseseitige Abströmkanalabschnitt 28 zur Außenfläche des Gehäuses 1 und ist im Betrieb des Fluidgerätes an eine Steuerventileinrichtung angeschlossen, über die wahlweise eine Verbindung mit einer Druckquelle oder einer Drucksenke hergestellt werden kann. Anschlussmittel 32 des gehäuseseitigen Abströmkanalabschnittes 28 ermöglichen den direkten Anbau der Steuerventileinrichtung oder den Anschluss einer zu der Steuerventileinrichtung führenden Fluidleitung.

Im Innern der Aufnahmekammer 17 befindet sich eine mechanische Federeinrichtung 33, die den Stößel 18 in seiner Ausfahrrichtung 34, also in Richtung zum Arbeitskolben 3 beaufschlagt und die sich an einer gehäusefesten Abstützfläche 35 abstützt. Bei der Federeinrichtung 33 handelt es sich insbesondere um eine Druckfeder, bevorzugt eine zum Stößel 18 koaxiale Schraubendruckfeder.

Die Federeinrichtung 33 greift rückseitig am Stößel 18 an und ist in Verlängerung zu diesem ausgerichtet.

Im nicht vom Arbeitskolben 3 beaufschlagten Zustand wird der Stößel 18 von der unter Vorspannung stehenden Federeinrichtung 33 in eine weitest möglich in die erste Arbeitskammer 5 ausgefahrene Grundstellung vorgespannt. Diese ist aus Figuren 2, 3 und 6 ersichtlich. Die Grundstellung ist durch in den Hubweg des Stößels 18 ragende gehäusefeste Anschlagmittel 36 definiert, an denen der Stößel 18 in der Grundstellung anliegt. Beim Ausführungsbeispiel sind die Anschlagmittel 36 von der Trennwand 24 gebildet, an der der in Grundstellung befindliche Stößel 18 mit einem Radialvorsprung 37 anliegt.

Die Federeinrichtung 33 übt auf den Stößel 18 ständig eine in der Ausfahrrichtung 34 orientierte Rückstellkraft F_{R} aus. Diese ist zweckmäßigerweise variabel einstellbar. Als Einstellmöglichkeit ist beim Ausführungsbeispiel ein gleichzeitig als Rückwand für die Aufnahmekammer 17 dienendes Einstellglied 38 vorgesehen, das verdrehbar und dadurch axial verstellbar in einen Innengewindeabschnitt 42 der Aufnahmekammer 17 eingeschraubt ist und an dem sich die Abstützfläche 35 befindet.

Um den Arbeitskolben 3 zu einer Hubbewegung 43 aus der ersten in die zweite Hubendlage zu veranlassen, wird über den Zuströmkanal 13a Druckmedium in die zweite Arbeitskammer 6 eingespeist, während gleichzeitig die erste Arbeitskammer 5 über den entsprechend geschalteten Abströmkanal 12b mit einer Drucksenke in Verbindung gesetzt wird. Dabei wird von dem sich in Richtung der ersten Abschlusswand 8 bewegenden Arbeitskolben 3 das in der ersten Arbeitskammer 5 befindliche Druckmedium durch den Abströmkanal 12b hindurch ausgestoßen. Der Strömungsquerschnitt des Abströmkanals 12b ist so bemessen, dass eine die gewünschte Maximalgeschwindigkeit des Arbeitskolbens 3 zulassende Strömungsrate realisierbar ist.

Bei der genannten Hubbewegung 43 trifft der Arbeitskolben 3 vor dem Erreichen der zweiten Hubendlage mit einer an ihm vorgesehenen Abdeckfläche 44 auf die die Abströmöffnung 27 umgrenzende Stirnfläche 45 des Stößels 18 auf und bewirkt ein Verschließen der Abströmöffnung 27. Um eine zuverlässige Abdichtung zu erreichen, kann die Abdeckfläche 44 Bestandteil eines kolbenfesten gummielastischen Körpers 46 sein. Damit sich Verdrehsicherungsmaßnahmen für den Arbeitskolben 3 erübrigen, ist die Abdeckfläche 44 zweckmäßigerweise als zur Kolbenlängsachse konzentrische Ringfläche ausgeführt, mit einem Radius, der dem Abstand der Abströmöffnung 27 von der Kolbenlängsachse entspricht.

Der Moment des Auftreffens des Arbeitskolbens 3 auf der Stirnseite des Stößels 18 markiert den Beginn einer Dämpfungsphase der Hubbewegung 43. Die zugehörige Kolbenposition ist in Figur 3 strichpunktiert angedeutet.

Während der Dämpfungsphase wird der Stößel 18 auf Grund des sich weiter an die erste Abschlusswand annähernden Arbeitskolbens 3 entgegen der Ausfahrrichtung 34 und unter Komprimierung der Federeinrichtung 33 in die Aufnahmekammer 17 hinein zurückgeschoben. Da der Arbeitskolben 3 hierbei ständig oder zumindest phasenweise die Abströmöffnung 27 geschlossen hält, kann sich in der zunehmend ihr Volumen verringernden ersten Arbeitskammer 5 ein Gegendruck aufbauen, der den Arbeitskolben 3 abbremst und dazu beiträgt, dass der Arbeitskolben 3 letztlich relativ sanft in der zweiten Hubendlage angelangt.

Bei dem Ausführungsbeispiel der Figuren 1 bis 5 sind die Dämpfungsmittel 16 zum Erhalt einer druckgeregelten Dämpfungsphase ausgelegt. In diesem Zusammenhang besitzt der Stößel 18 im Bereich seiner Rückseite innerhalb der Aufnahmekammer 17 einen als Stößelkolben 47 bezeichneten Abschnitt mit im Vergleich zu dem die Durchbrechung 25 durchsetzenden rohrförmigen Stößelabschnitt größerem Außendurchmesser. Der Stößelkolben 47 unterteilt die Aufnahmekammer 17 in einen unabhängigen von der Stößelposition ständig mit dem gehäuseseitigen Abströmkanalabschnitt 28 verbundenen und gleichzeitig die Federeinrichtung 33 enthaltenden äußeren Aufnahmekammerabschnitt 48 und einen diesem axial entgegengesetzten inneren Aufnahmekammerabschnitt 49. Der innere Aufnahmekammerabschnitt 49 steht ständig mit der benachbarten ersten Arbeitskammer 5 in Verbindung, was beim Ausführungsbeispiel über eine die Trennwand 24 durchsetzende Durchbrechung 52 geschieht. Die Durchbrechung 52 kann wie beim Ausführungsbeispiel von einer radialen Erweiterung der vom Stößel 18 durchsetzten Durchbrechung 25 gebildet sein.

Die den axial inneren Aufnahmekammerabschnitt 49 begrenzende Stirnfläche des Stößelkolbens 47 bildet eine Fluidbeaufschlagungsfläche 53, die über die Durchbrechung 52 hindurch ständig von dem in der ersten Arbeitskammer 5 herrschenden Fluiddruck beaufschlagt ist. Diese Fluidbeaufschlagung wirkt sich während der Dämpfungsphase auf die momentane Stößelposition aus, weil aus der Fluidbeaufschlagungsfläche 53 in Verbindung mit dem auf sie entgegen der Ausfahrrichtung 34 einwirkenden Fluiddruck eine der Rückstellkraft F_{R} entgegenwirkende fluidische Stellkraft Fs resultiert. Die Höhe der fluidischen Stellkraft Fs hängt von der Höhe des momentan in der ersten Arbeitskammer 5 herrschenden, sich auf Grund der Behinderung der Abströmung aufbauenden Gegendruckes ab und nimmt mit zunehmender Annäherung des Arbeitskolbens 3 an die zweite Hubendlage zu. Übersteigt die fluidische Stellkraft Fs die Rückstellkraft F_{R}, verlagert sich der Stößel 18, ohne direkt vom Arbeitskolben 3 geschoben zu werden, relativ zu diesem entgegen der Ausfahrrichtung 34 und hebt folglich ein Stück weit vom Arbeitskolben 3 ab. Dadurch wird die Abströmöffnung 27 freigegeben, was einen umgehenden Druckabbau in der ersten Arbeitskammer 5 über den Abströmkanal 12b zur Folge hat, sodass der Arbeitskolben 3 auf Grund der sich dadurch wieder verringernden Stellkraft Fs die Abströmöffnung 27 erneut verschließt.

Ersichtlich kann somit durch aufeinander abgestimmte Auswahl der Größe der Fluidbeaufschlagungsfläche 53 und der Höhe der Rückstellkraft eingestellt werden, bei welchem Gegendruck der Stößel 18 unter vorübergehender, kurzzeitiger Entlüftung der ersten Arbeitskammer 5 vom Arbeitskolben 3 abhebt. Die getroffene Einstellung hat dann zur Folge, dass die Dämpfungsphase bei weitgehend gleichbleibendem Gegendruck abläuft und man somit ein druckgeregeltes Dämpfungsverhalten realisieren kann.

Die Einstellung des einzuregelnden Gegendruckes kann beim Ausführungsbeispiel durch Variation der Vorspannung der Federeinrichtung 33 verändert werden. Hierzu muss lediglich das Einstellglied mehr oder weniger weit in die Aufnahmekammer 17 eingeschraubt werden.

Um den Arbeitskolben aus der zweiten in die erste Hubendlage zurückzubewegen, wird Druckmedium von außen in den ersten Steuerkanal 12 eingespeist, sodass er nicht mehr als Abströmkanal 12b sondern als Zuströmkanal 12a fungiert. Das Druckmedium strömt hierbei über den gehäuseseitigen Abströmkanalabschnitt 28 in den äußeren Aufnahmekammerabschnitt 48 und von dort in den stößelseitigen Abströmkanalabschnitt 26, sodass es die Abdeckfläche 44 des Arbeitskolbens 3 mit einer Stellkraft beaufschlagt.

Um die wirksame Beaufschlagungsfläche des Arbeitskolbens 3 zu vergrößern, sind außerdem Rückschlagventilmittel 54 vorgesehen, die es dem Druckmedium erlauben, unter Umgehung des stößelseitigen Abströmkanalabschnittes in die erste Arbeitskammer 5 einzuströmen.

Zur Realisierung der Rückschlagventilmittel 54 besteht beim Ausführungsbeispiel der Stößelkolben 47 zumindest teilweise aus einer koaxial am Außenumfang des Stößels 18 angeordneten ringförmigen Dichtung 55, die über eine elastisch verformbare Dichtlippe verfügt, welche in nach radial innen biegbarer Weise an der Umfangsfläche der Aufnahmekammer 17 anliegt. Die Dichtung 55 hat einen konischen Verlauf mit sich in der Ausfahrrichtung 34 schräg nach außen erweiterndem Querschnitt, sodass sie nach innen gebogen wird, wenn der im äußeren Aufnahmekammerabschnitt 48 herrschende Druck größer ist als der im inneren Aufnahmekammerabschnitt 49 herrschenden Druck. Dadurch kann die ringförmige Dichtung 55 vom eingespeisten Druckmedium überströmt werden, das dann über die Durchbrechung 52 direkt in die erste Arbeitkammer 5 gelangt. Liegt an der ringförmigen Dichtung 55 eine umgekehrte Druckdifferenz vor, wird die Dichtlippe verstärkt gegen den Innenumfang der Aufnahmekammer 17 gepresst und ein Fluidübertritt in den äußeren Aufnahmekammerabschnitt 48 verhindert. Insoweit trägt die ringförmige Dichtung 55 auch zur Definition der Fluidbeaufschlagungsfläche 53 bei und bildet einen Bestandteil des Stößelkolbens 47.

Soll eine rein wegabhängige Dämpfung realisiert werden, kann bei dem Ausführungsbeispiel der Figuren 1 bis 5 die Druckregelcharakteristik dadurch vermieden werden, dass man den Aufbau eines übermäßig hohen Gegendruckes in der ersten Arbeitskammer 5 verhindert. Dies geschieht mittels eines optionalen, in Figuren 3 und 5 nur strichpunktiert angedeuteten Bypasskanals 56, der unter Umgehung des stößelseitigen Abströmkanalabschnittes 26 eine Verbindung zwischen der ersten Arbeitskammer 5 und dem gehäuseseitigen Abströmkanalabschnitt 28 oder dem äußeren Aufnahmekammerabschnitt 48 herstellt. Eine in den Verlauf des Bypasskanals 56 eingeschaltete oder durch entsprechend geringen Querschnitt des Bypasskanals 56 gebildete Drosselstelle 57 begrenzt die durch den Bypasskanal 56 mögliche Strömungsrate auf einen Wert, der niedriger liegt als die bei freigegebenem Abströmkanal 12b mögliche Abströmrate, sodass ab Beginn der Dämpfungsphase zwar weiterhin Druckmedium aus der ersten Arbeitskammer 5 verdrängt wird, dies jedoch in erheblich geringerem Maße, sodass sich wiederum ein Gegendruck in der ersten Arbeitskammer 5 aufbaut, der die Kolbengeschwindigkeit verringert.

Die Rückstellkraft der Federeinrichtung 33 wird bei dieser Vatiante so gewählt, dass die sich aufbauende Stellkraft Fs zu keiner Zeit in der Lage ist, den Stößel 18 vom Arbeitskolben 3 abzuheben.

Indem die Drosselstelle in ihrer Drosselungsintensität einstellbar ausgebildet ist, lässt sich die Dämpfungscharakteristik an den jeweiligen Anwendungsfall bequem anpassen. Die Drosselstelle kann beispielsweise durch eine einstellbare Drosselschraube definiert werden.

Bei der druckgeregelten Variante ist die erste Arbeitskammer 5 bei vom Arbeitskolben 3 abgesperrter Abströmöffnung 27 komplett abgeschlossen und ohne weitere Verbindung zu einer Drucksenke. Der Abfluss der Druckmediums erfolgt hier ausschließlich durch die periodisch freigegebene Abströmöffnung 27.

Während bei der anhand Figuren 3 und 5 erläuterten, einen Bypasskanal aufweisenden Bauform der Bypasskanal 56 ein unabhängig vom Stößel 18 in der ersten Abschlusswand 8 verlaufender Kanal ist, zeigt die Figur 6 eine Variante, bei der der Stößel 18 unmittelbar selbst zur Definition des Bypasskanals 56 beiträgt.

Im Falle der Figur 6 ragt der Stößel 18 in die Aufnahmekammer 17 hinein, ohne diese wie bei den anderen Ausführungsbeispielen unter Abdichtung in zwei Aufnahmekammerabschnitte zu unterteilen. Die Aufnahmekammer 17 insgesamt steht zum einen mit dem gehäuseseitigen Abströmkanalabschnitt 28 und zum anderen mit dem stößelseitigen Abströmkanalabschnitt 26 in der schon beschriebenen Weise in Verbindung. Als Bypasskanal 56 fungiert ein spaltartiger Zwischenraum 56a zwischen dem Außenumfang des Stößels 18 und der vom Stößel 18 durchsetzten Trennwand 24. Abgesehen von dem spaltartigen Zwischenraum 56a liegt keine Verbindung zwischen der Aufnahmekammer 17 und der ersten Arbeitskammer 5 vor, es fehlt also insbesondere die bei den anderen Ausführungsbeispielen vorhandene Durchbrechung 52. Mit Ausnahme im Bereich des spaltartigen Zwischenraumes 56a durchsetzt der Stößel 18 die Durchbrechung 25 abgedichtet oder zumindest eng anliegend.

Zur Realisierung des spaltartigen Zwischenraumes 56a ist der Stößel 18 beim Ausführungsbeispiel am Außenumfang lokal mit einer beispielsweise von einer Nut oder einer Abflachung definierten Längsvertiefung 59 versehen, die mit dem gegenüberliegenden Umfangsflächenabschnitt der Durchbrechung 25 den spaltartigen Zwischenraum 56a definiert. Wenn während der Dämpfungsphase die Abströmöffnung 27 durch den Arbeitskolben 3 verschlossen ist, kann das Druckmedium nurmehr gedrosselt über den spaltartigen Zwischenraum 56a in die Aufnahmekammer 17 und von dort zur Drucksenke abströmen, was in der ersten Arbeitskammer 5 den schon beschriebenen Gegendruck und folglich das Abbremsen des Arbeitskolbens 3 hervorruft.

Die Längsvertiefung 59 kann so ausgeführt sein, dass der Querschnitt des spaltartigen Zwischenraumes 56a unabhängig von der Axialposition des Stößels 18 konstant ist. Möglich ist allerdings auch die Realisierung eines sich hubabhängig verändernden Strömungsquerschnittes. Hierzu kann in der strichpunktiert angedeuteten Weise die Längsvertiefung 59 beispielsweise mit einem sich in Längsrichtung verändernden Querschnitt ausgeführt sein, z.B. mit sich ändernder Tiefe. Man kann dann insbesondere eine sich bei der Annäherung des Arbeitskolbens 3 in die zweite Hubendlage zunehmende Dämpfungsintensität realisieren.

Auch bei dem Ausführungsbeispiel der Figur 6 können zusätzliche Rückschlagventilmittel 54 vorhanden sein, die unter Umgehung des stößelseitigen Abströmkanalabschnittes 26 eine Fluidbeaufschlagung der ersten Arbeitskammer 5 ermöglichen, wenn über den ersten Steuerkanal 12 Druckmedium eingespeist wird. Die Rückschlagventilmittel 54 können hierbei in einen gesonderten Überströmkanal 58 eingeschaltet sein, der in der ersten Abschlusswand 8 verläuft und der einenends in die erste Arbeitskammer 5 und andernends in den gehäuseseitigen Abströmkanalabschnitt 28 oder direkt in die Aufnahmekammer 17 einmündet. Die Rückschlagventilmittel 45 lassen eine Fluidströmung lediglich in Richtung der ersten Arbeitskammer 5 zu und sperren in der Gegenrichtung. Sie können konventionell aufgebaut sein, beispielsweise mittels einer durch eine Feder gegen einen Ventilsitz gedrückten Ventilkugel.

Eine solche gesonderte Realisierung der Rückschlagventilmittel 54 wäre auch bei der Bauform der Figuren 1 bis 5 zusätzlich oder alternativ möglich. Dort könnte dann insbesondere auf die Rückschlagfunktion der ringförmigen Dichtung 55 verzichtet werden.

Das erfindungsgemäße Dämpfungsprinzip lässt sich nicht nur bei aktiven Fluidgeräten wie fluidbetätigten Antrieben einsetzen, sondern auch bei passiven Fluidgeräten wie Stoßdämpfern, bei denen der Kolben nicht durch Fluidkraft sondern durch externe Krafteinleitung verlagert wird. Das Abtriebsteil 14 würde dann als Antriebsteil fungieren, beispielsweise als von einem abzubremsenden externen Teil zu beaufschlagende Stoßstange.

## Patentansprüche

1. Fluidgerät, insbesondere fluidbetätigter Antrieb, mit einem Gehäuse (1), das einen linear verschiebbaren Arbeitskolben (3) enthält, der zusammen mit mindestens einer axial gegenüberliegenden gehäuseseitigen Abschlusswand (8) eine Arbeitskammer (5) begrenzt, in die ein die Abschlusswand (8) durchsetzender Abströmkanal (12b) mit einer dem Arbeitskolben (3) axial zugewandten Abströmöffnung (27) einmündet, wobei der Arbeitskolben (3) bei sich an die Abschlusswand (8) annähernder Hubbewegung (43) vor Erreichen seiner Hubendlage die Abströmöffnung (27) abdeckt und bei seiner Weiterbewegung in einer darauffolgenden Dämpfungsphase auf Grund des sich in der Arbeitskammer (5) aufbauenden Gegendruckes abgebremst wird, **dadurch gekennzeichnet, dass** sich die Abströmöffnung (27) an der Stirnseite eines von dem Abströmkanal (12b) durchsetzten Stößels (18) befindet, der dem Arbeitskolben (3) in der Arbeitskammer (5) ausgehend von der Abschlusswand (8) entgegenragt und der in der Dämpfungsphase entgegen einer ihn in Richtung des Arbeitskolbens (3) beaufschlagenden Rückstellkraft relativ zur Abschlusswand (8) zurückgeschoben wird.

2. Fluidgerät nach Anspruch 1, **dadurch gekennzeichnet, dass** die Rückstellkraft variabel einstellbar ist.

3. Fluidgerät nach Anspruch 1 oder 2, **dadurch gekennzeichnet, dass** die Rückstellkraft von einer insbesondere mechanischen Federeinrichtung erzeugt wird, die den Stößel außerhalb der Dämpfungsphase in Richtung des Arbeitskolbens (3) in eine durch gehäusefeste Anschlagmittel (36) definierte Grundstellung vorspannt.

4. Fluidgerät nach Anspruch 3, **dadurch gekennzeichnet, dass** die Federeinrichtung (33) mindestens eine sich einerseits an dem verschiebbaren Stößel (18) und andererseits an einer gehäusefesten Abstützfläche (35) abstützende Druckfeder, insbesondere eine Schraubendruckfeder, aufweist.

5. Fluidgerät nach Anspruch 4, **dadurch gekennzeichnet, dass** die Abstützfläche (35) an einem relativ zum Gehäuse (1) in der Verschieberichtung des Stößels (18) variabel positionierbaren Einstellglied (38) vorgesehen ist.

6. Fluidgerät nach einem der Ansprüche 1 bis 5, **dadurch gekennzeichnet, dass** der Stößel (18) rückseitig in eine Aufnahmekammer (17) der zugeordneten Abschlusswand (8) hineinragt, wobei der ihn durchsetzende stößelseitige Abströmkanalabschnitt (26) mit einem Bereich der Aufnahmekammer (17) kommuniziert, der über einen weiterführenden gehäuseseitigen Abströmkanalabschnitt (28) mit einer Drucksenke, insbesondere der Atmosphäre, verbindbar ist.

7. Fluidgerät nach Anspruch 6, **dadurch gekennzeichnet, dass** die die Rückstellkraft hervorrufenden Mittel (33) in der Aufnahmekammer (17) angeordnet sind.

8. Fluidgerät nach Anspruch 6 oder 7, **gekennzeichnet durch** einen den stößelseitigen Abströmkanalabschnitt (26) umgehenden, eine in ihrer Drosselungsintensität zweckmäßigerweise einstellbare Drosselstelle (57) enthaltenden Bypasskanal (56).

9. Fluidgerät nach Anspruch 8, **dadurch gekennzeichnet, dass** der Bypasskanal (56) einenends mit der Arbeitskammer (5) und andernends mit der Aufnahmekammer (17) oder dem gehäuseseitigen Abströmkanalabschnitt (28) verbunden ist.

10. Fluidgerät nach Anspruch 8 oder 9, **dadurch gekennzeichnet, dass** der Bypasskanal (56) als in der Abschlusswand (8) verlaufender, vom Stößel (18) unabhängiger gesonderter Kanal ausgeführt ist.

11. Fluidgerät nach Anspruch 8 oder 9, **dadurch gekennzeichnet, dass** der Bypasskanal (56) von einem spaltartigen Zwischenraum (56a) zwischen dem Außenumfang des Stößels (18) und einer vom Stößel (18) durchsetzten, die Aufnahmekammer (17) von der benachbarten Arbeitskammer (5) abtrennenden Trennwand (24) gebildet ist.

12. Fluidgerät nach Anspruch 11, **dadurch gekennzeichnet, dass** sich der Querschnitt des spaltartigen Zwischenraumes (56a) auf Grund einer entsprechend gestalteten Außenkontur des Stößels (18) in Abhängigkeit von dessen axialer Position verändert.

13. Fluidgerät nach einem der Ansprüche 7 bis 12, **dadurch gekennzeichnet, dass** der mit dem stößelseitigen Abströmkanalabschnitt (26) kommunizierende Bereich der Arbeitskammer (17) über eine Fluidströmung in die Arbeitskammer (5) zulassende und in Gegenrichtung sperrende Ventilmittel (54) mit der Arbeitskammer (5) verbunden ist.

14. Fluidgerät nach einem der Ansprüche 7 bis 13, **dadurch gekennzeichnet, dass** der mit dem stößelseitigen Abströmkanalabschnitt (26) kommunizierende Bereich der Aufnahmekammer (17) von einem durch den Stößel (18) abgedichtet begrenzten Aufnahmekammerabschnitt (48) gebildet ist.

15. Fluidgerät nach Anspruch 14, **dadurch gekennzeichnet, dass** der Stößel (18) einen innerhalb der Aufnahmekammer (17) angeordneten Stößelkolben (47) aufweist, der die Aufnahmekammer (17) in einen mit dem stößelseitigen Abströmkanalabschnitt (26) kommunizierenden axial äußeren Aufnahmekammerabschnitt (48) und einen dem Arbeitskolben (3) zugewandten, ständig mit der Arbeitskammer (5) kommunizierenden axial inneren Aufnahmekammerabschnitt (49) unterteilt.

16. Fluidgerät nach einem der Ansprüche 1 bis 15, **dadurch gekennzeichnet, dass** an dem Stößel (18) mindestens eine während der Dämpfungsphase von dem in der Arbeitskammer (5) herrschenden Fluiddruck entgegengesetzt zur Wirkungsrichtung der Rückstellkraft beaufschlagte Fluidbeaufschlagungsfläche (53) angeordnet ist.

17. Fluidgerät nach Anspruch 16, **dadurch gekennzeichnet, dass** die Größe der Fluidbeaufschlagungsfläche (53) und die Höhe der Rückstellkraft derart aufeinander abgestimmt sind, dass der Stößel (18) bei Erreichen eines vorbestimmten Gegendruckes in der Arbeitskammer (5) auf Grund der daraus resultierenden Stellkraft (Fs) unter Freigabe der Abströmöffnung (27) vorübergehend vom Arbeitskolben (3) abhebt.

18. Fluidgerät nach Anspruch 16 oder 17 in Verbindung mit Anspruch 15, **dadurch gekennzeichnet, dass** die Fluidbeaufschlagungsfläche (53) am Stößelkolben (47) angeordnet ist.

19. Fluidgerät nach Anspruch 18, **dadurch gekennzeichnet, dass** der Stößelkolben (47) zumindest teilweise von einer vom Stößel (18) getragenen ringförmigen Dichtung (55) gebildet ist, die gleitverschieblich an der Umfangsfläche der Aufnahmekammer (17) anliegt.

20. Fluidgerät nach Anspruch 19, **dadurch gekennzeichnet, dass** die ringförmige Dichtung (55) eine zum Erhalt einer Rückschlagfunktion elastisch verformbare Dichtlippe aufweist, derart, dass sie eine Fluidströmung vom äußeren Aufnahmekammerabschnitt (48) in die Arbeitskammer (5) zulässt und in der Gegenrichtung verhindert.
